# EUROPÄISCHE PATENTANMELDUNG

(11) **EP 1 249 826 A2**
(43) Veröffentlichungstag der Anmeldung: **16.10.2002**
(21) Anmeldenummer: 02007250.0
(22) Anmeldetag: 28.03.2002
(51) Int. Cl.: G10D 3/02

(54) **Nachhall-Vorrichtung für ein Saiteninstrument**

(30) Priorität: 09.04.2001 AT 5672001
(71) Anmelder: Avakian, Vanik, 5020 Salzburg (AT)
(72) Erfinder: Avakian, Vanik, 5020 Salzburg (AT)
(74) Vertreter: Kitzhofer, Thomas, Dipl.-Ing.

(57) **Zusammenfassung**

Die Nachhall-Vorrichtung ist lösbar an einem Saiteninstrument befestigbar, das einen Resonanzkörper und einen fest mit dem Resonanzkörper verbundenen Steg (9) mit Bohrungen (8) zur Durchführung der Saiten (5) aufweist. Die Nachhall-Vorrichtung umfaßt ein Gehäuse (1), in dem wenigstens eine Spiralfeder (6) angeordnet ist. Am Gehäuse (1) ist wenigstens ein nach außen abstehender Dorn (2) angeordnet, wobei der Dorn (2) so ausgebildet ist, daß er zur Befestigung der Nachhall-Vorrichtung am Saiteninstrument in eine der Bohrungen (8) eingesteckt werden kann.

## Beschreibung

Die Erfindung betrifft eine Nachhall-Vorrichtung, die lösbar an einem Saiteninstrument befestigbar ist, das einen Resonanzkörper und einen fest mit dem Resonanzkörper verbundenen Steg mit Bohrungen zur Durchführung der Saiten aufweist, wobei die Nachhall-Vorrichtung ein Gehäuse umfaßt, in dem wenigstens eine Spiralfeder angeordnet ist.

Derartige Vorrichtungen werden zur Erzeugung oder Verstärkung des Nachhalls eines Saiteninstruments, z.B. einer Gitarre, eingesetzt. Schwingungen des Resonanzkörpers des Saiteninstruments werden auf die Spiralfeder übertragen und versetzen diese in Schwingung. Mit dem so erzeugten hörbaren Klang wird ein Nachhalleffekt erzielt. Bisherige Vorrichtungen dieser Art mußten umständlich mit den einzelnen Saiten des Instruments verbunden werden. Bei dieser Art der Verbindung besteht auch die Gefahr, daß die Saiten beschädigt werden und deshalb vorzeitig ausgetauscht werden müssen.

Die Erfindung schafft eine Nachhall-Vorrichtung, die schnell und einfach an einem Saiteninstrument angebracht oder von diesem entfernt werden kann, und bei dem eine Gefahr der Beschädigung der Saiten oder des Resonanzkörpers praktisch ausgeschlossen ist.

Dies wird bei einer gattungsgemäßen Nachhall-Vorrichtung dadurch erreicht, daß am Gehäuse wenigstens ein nach außen abstehender Dorn angeordnet ist, wobei der Dorn so ausgebildet ist, daß er zur Befestigung der Nachhall-Vorrichtung am Saiteninstrument in eine der Bohrungen eingesteckt werden kann. Es muß also nicht wie bisher ein Kontakt zu den Saiten hergestellt werden, um die Vorrichtung zu befestigen, sondern die Vorrichtung wird in die Bohrungen im Steg eingesteckt. So wird nicht, wie bisher, der klassische Klang des Instrumentes durch die Vorrichtung in seiner Originalität beeinträchtigt, sondern bleibt vollkommen erhalten.

Um eine gute Anregung der Spiralfeder zu erreichen, erstreckt sich der Dorn vorzugsweise parallel zur Spiralfeder.

Eine gute Fixierung der Vorrichtung am Steg läßt sich vorteilhaft dadurch erreichen, daß zwei Dorne vorgesehen sind.

In einer bevorzugten Ausführungsform ist eine Dämpfungsvorrichtung zur Dämpfung der Spiralfeder vorgesehen. Bevorzugt enthält die Dämpfungsvorrichtung ein feststellbares Dämpfungselement, das die Schwingung der Spiralfeder dauerhaft abdämpfen kann. Falls für eine kurze Zeit ein Nachhalleffekt nicht gewünscht ist, läßt sich die Vorrichtung durch die Betätigung des feststellbaren Dämpfungselements sozusagen ausschalten. Die Vorrichtung muß also nicht abgenommen werden, und der Musiker, der das Instrument spielt, muß die Dämpfungsvorrichtung nicht betätigt halten. Alternativ oder zusätzlich kann vorteilhaft eine weitere Dämpfungsvorrichtung vorgesehen sein, die ein mit einer Rückstellkraft beaufschlagtes Dämpfungselement enthält. Dieses Dämpfungselement verringert oder verhindert den Nachhalleffekt nur während der Betätigung der Dämpfungsvorrichtung, so daß sich vielfältige Klangeffekte erzielen lassen. Auch das feststellbare Dämpfungselement ist vorzugsweise mit einer Rückstellkraft beaufschlagt, um ein einfaches und komfortables Lösen der Dämpfungsvorrichtung zu ermöglichen.

In einer vorteilhaften Ausführungsform ist im Gehäuse ein Tonabnehmer angeordnet. so daß kein weiteres Gerät am Instrument angebracht werden muß, wenn z.B. ein Verstärker verwendet werden soll.

Um den Lack des Resonanzkörpers nicht zu beschädigen, ist an der Gehäuseseite der Nachhall-Vorrichtung, die zum Aufsetzen auf den Resonanzkörper bestimmt ist. vorzugsweise wenigstens ein Schutzkörper aus einem weichen Material angeordnet.

Weitere Merkmale und Vorteile der Erfindung ergeben sich aus der nachfolgenden Beschreibung eines Ausführungsbeispiels in Bezug auf die beigefügten Zeichnungen . In diesen zeigen:
- Fig. 1 eine perspektivische Darstellung einer erfindungsgemäßen Nachhall-Vorrichtung;
- Fig. 2 eine perspektivische Innenansicht der Nachhall-Vorrichtung aus Figur 1;
- Fig. 3 eine perspektivische Ansicht einer Dämpfungsvorrichtung einer erfindungsgemäßen Nachhall-Vorrichtung; und
- Fig. 4 eine perspektivische Ansicht eines Teils eines Saiteninstruments und der Nachhall-Vorrichtung aus Figur 1.

Figur 1 zeigt eine Nachhall-Vorrichtung mit einem Gehäuse 1, das aus einem geeigneten Werkstoff wie z.B. Kunststoff, Holz oder Metall gefertigt ist. Aus dem Gehäuse ragen zwei Dorne 2, die bevorzugt aus einem nicht biegsamen Metall gefertigt sind und deren Spitzen abgerundet und poliert sind, um eine Beschädigung der Saiten und des Stegs eines Saiteninstruments zu vermeiden. An der Seite des Gehäuses 1, die dazu bestimmt ist, auf einen Resonanzkörper des Instruments aufgesetzt zu werden, befinden sich Schutzkörper 3, die unerwünschte Vibrationsgeräusche beim Kontakt mit dem Resonanzkörper reduzieren und Beschädigungen des Lacks des Resonanzkörpers verhindern.

Das Gehäuse 1 kann auch eine Sicherungsschnur 4 aufweisen, die mit einem Haken z.B. an einer der Saiten 5 des Instruments eingehängt werden kann, um ein Herausrutschen der Dorne 2 zu verhindern. Der auf die Saite 5 ausgeübte Zug ist dabei gering, so daß keine Beschädigung der Saite 5 zu befürchten ist.

Im Inneren des Gehäuses 1 sind drei Spiralfedern 6 angeordnet, die den Nachhalleffekt erzeugen. Die Enden der Spiralfedern sind über Befestigungselemente 7 mit dem Gehäuse 1 verbunden.

Um die Nachhall-Vorrichtung an einem Instrument zu befestigen, werden die Dorne 2 in zur Befestigung der Saiten 5 vorgesehene Bohrungen 8 eines mit dem Resonanzkörper des Instruments fest verbundenen Stegs 9 gesteckt. Über diese Verbindung können auch die Schwingungen des Resonanzkörpers auf die Spiralfedern 6 übertragen werden. Die Nachhall-Vorrichtung eignet sich besonders gut zur Verwendung mit akustischen Gitarren. Bevorzugt werden die Dorne 2 in die Bohrungen 8 eingesteckt, die zur Befestigung der D- bzw. E'-Saite vorgesehen sind, da diese beiden Saiten die geringsten Durchmesser aufweisen.

Außerdem weist die Nachhall-Vorrichtung Dämpfungsvorrichtungen 10, 11 auf, die in Figur 3 näher dargestellt sind. Die Dämpfungsvorrichtungen 10, 11 weisen jeweils einen Druckknopf 12 auf, der über einen Stab 13 mit einem Dämpfungselement 14 verbunden ist. Das Dämpfungselement 14 ist mit Dämpfungskörpern 15, z.B. aus Gummi, versehen. Die Dämpfungsvorrichtungen 10, 11 sind mit Rückstellfedern 16 versehen, die die Druckknöpfe 12 mit einer Kraft beaufschlagen. Die Rückstellfedern 16 sind so angeordnet, daß sie bestrebt sind, das Dämpfungselement 14 von der Spiralfeder 6 wegzubewegen.

Die Dämpfungsvorrichtung 10 ist so ausgelegt, daß eine Dämpfung nur während der Betätigung erfolgt, d.h. nur solange der Druckknopf 12 in Richtung zum Gehäuse 1 hin heruntergedrückt wird.

Die Dämpfungsvorrichtung 11 weist ein Rastteil 17 auf, in das das Dämpfungselement 14 durch eine Drehung des Druckknopfes 12 eingerastet werden kann. So läßt sich die Nachhall-Vorrichtung ausschalten, ohne daß sie vom Instrument entfernt werden muß.

Im Gehäuse 1 kann außerdem ein Tonabnehmer 18 angeordnet sein, der über ein Kabel 19 mit einer Buchse 20 verbunden ist. Weitere zur Verwendung des Tonabnehmers 18 nützliche Bauteile wie z.B. ein Schalter oder ein Lautstärkeregler können am Gehäuse 1 angeordnet sein.

## Patentansprüche

1. Nachhall-Vorrichtung, die lösbar an einem Saiteninstrument befestigbar ist, das einen Resonanzkörper und einen fest mit dem Resonanzkörper verbundenen Steg (9) mit Bohrungen (8) zur Durchführung der Saiten (5) aufweist, wobei die Nachhall-Vorrichtung ein Gehäuse (1) umfaßt, in dem wenigstens eine Spiralfeder (6) angeordnet ist, **dadurch gekennzeichnet, daß** am Gehäuse (1) wenigstens ein nach außen abstehender Dorn (2) angeordnet ist, wobei der Dorn (2) so ausgebildet ist, daß er zur Befestigung der Nachhall-Vorrichtung am Saiteninstrument in eine der Bohrungen (8) eingesteckt werden kann.

2. Nachhall-Vorrichtung nach Anspruch 1, **dadurch gekennzeichnet, daß** sich der Dorn (2) parallel zu der Spiralfeder (6) erstreckt.

3. Nachhall-Vorrichtung nach Anspruch 1 oder 2, **dadurch gekennzeichnet, daß** zwei Dorne (2) vorgesehen sind.

4. Nachhall-Vorrichtung nach einem der vorhergehenden Ansprüche, **dadurch gekennzeichnet, daß** eine Dämpfungsvorrichtung (10, 11) zur Dämpfung einer Schwingung der Spiralfeder (6) vorgesehen ist.

5. Nachhall-Vorrichtung nach Anspruch 4, **dadurch gekennzeichnet, daß** die Dämpfungsvorrichtung (11) ein feststellbares Dämpfungselement (14) enthält, das die Schwingung der Spiralfeder (6) dauerhaft abdämpfen kann.

6. Nachhall-Vorrichtung nach Anspruch 4 oder 5, **dadurch gekennzeichnet, daß** die Dämpfungsvorrichtung (10, 11) ein mit einer Rückstellkraft beaufschlagtes Dämpfungselement (14) enthält.

7. Nachhall-Vorrichtung nach einem der vorhergehenden Ansprüche, **dadurch gekennzeichnet, daß** im Gehäuse (1) ein Tonabnehmer (2) angeordnet ist.

8. Nachhall-Vorrichtung nach einem der vorhergehenden Ansprüche, **dadurch gekennzeichnet, daß** an einer Seite des Gehäuses (1), die zum Aufsetzen auf den Resonanzkörper bestimmt ist, wenigstens ein Schutzkörper (3) aus einem weichen Material angeordnet ist.
